# FASCICULE DE BREVET EUROPEEN

(11) **EP 1 868 878 B1**
(45) Date de publication et mention de la délivrance du brevet: **22.09.2010**
(21) Numéro de dépôt: 06725283.3
(22) Date de dépôt: 23.03.2006
(51) Int. Cl.: B63B 1/12, B63B 7/02, B63B 43/14

(54) **DISPOSITIF AMOVIBLE A FLOTTEURS REPLIABLES POUR TRANSFORMER UNE EMBARCATION MONOCOQUE EN UNE EMBARCATION MULTICOQUE ET EMBARCATION LE COMPORTANT**
ENTFERNBARE VORRICHTUNG MIT ZUSAMMENKLAPPBAREN SCHWIMMKÖRPERN, DIE ZUR UMRÜSTUNG EINES EINRUMPFSCHIFFES ZU EINEM MEHRRUMFSCHIFF VERWENDET WIRD, UND DIESE UMFASSENDES SCHIFF
REMOVABLE DEVICE COMPRISING COLLAPSIBLE FLOATS, WHICH IS USED TO CONVERT A MONOHULL VESSEL INTO A MULTIHULL VESSEL, AND VESSEL COMPRISING SAME

(30) Priorité: 25.03.2005 FR 0502975
(43) Date de publication de la demande: 26.12.2007
(73) Titulaire: Jouffroy, Frédéric, 31280 Aigrefeuille (FR)
(72) Inventeur: Jouffroy, Frédéric, 31280 Aigrefeuille (FR)
(74) Mandataire: Ravina, Bernard
(86) Numéro de dépôt international: PCT/EP2006/061006
(87) Numéro de publication internationale: WO 2006/100297

(56) Documents cités:
- DE-A1- 2 435 005
- FR-A- 2 529 855
- FR-A- 2 808 251
- GB-A- 1 179 881

## Description

### Domaine technique

La présente invention a pour objet un dispositif amovible pour transformer une embarcation monocoque du genre kayak par exemple en une embarcation multicoque du genre trimaran par exemple. La présente invention porte également sur une embarcation équipée d'un dispositif selon l'invention.

### Etat de la technique

En règle générale, les embarcations à coque centrale et à flotteurs latéraux offrent de bonnes qualités de vitesse et de stabilité de par la finesse de leurs coques et l'écartement des flotteurs mais sous certaines conditions de mer, la configuration multicoque peut être source de mouvements violents et provoque une résistance importante à l'avancement par rapport à une embarcation monocoque. Ceci est dû essentiellement à la traînée aérodynamique de la structure de maintien des flotteurs et à la traînée hydrodynamique générée par les flotteurs latéraux.

Un autre inconvénient de certaines embarcations multicoques réside essentiellement dans le fait qu'elles présentent un encombrement important rendant difficile leur transport et leur parcage à terre.

On connaît de la demande FR 2 808 251 un dispositif selon le preambule de la revendication 1 pour un trimaran à empattement variable dont les flotteurs sont montés en extrémité d'une poutre horizontale fixée à une tourelle montée à rotation sur la structure de l'embarcation. En position repliée les flotteurs peuvent être ramenés contre la coque tandis qu'en position d'utilisation ils en sont éloignés. On connaît également du FR 2 529 855 un bateau multicoque perfectionné dont les coques sont reliées par des bras rigides de liaison articulés et repliables sur l'une des coques afin de faciliter le transport.

### Divulgation de l'invention

### Problème technique

Les deux inventions telles qu'exposées dans les deux demandes de brevet précédemment citées, apportent une solution au problème du transport des embarcations sous faible encombrement mais ne permettent pas de transformer une embarcation multicoque en embarcation monocoque.

### Solution technique

Le but principal de l'invention est donc de pouvoir transformer, et ce en cours d'utilisation, une embarcation monocoque en une embarcation multicoque et inversement de façon notamment à pouvoir adapter rapidement l'embarcation aux conditions de mer et de vent du moment.

Un autre but de la présente invention est de proposer un dispositif à flotteurs qui soit amovible et qui puisse être disposé par l'utilisateur dans une configuration repliée sur l'embarcation et dans une configuration déployée pour transformer l'embarcation monocoque en embarcation multicoque.

À cet effet, l'invention prévoit un dispositif pour transformer une embarcation monocoque en embarcation multicoque, selon la revendication 1.

Selon une autre caractéristique de l'invention, lorsque projetés dans un plan géométrique horizontal, l'axe BB' est parallèle ou sensiblement parallèle à la bissectrice de l'un ou l'autre des deux angles complémentaires à 180° formés par l'axe AA' et l'axe FF' en position déployée du flotteur.

Selon une autre caractéristique de l'invention, selon la position stable repliée du flotteur, l'axe géométrique FF' du flotteur est parallèle ou sensiblement parallèle à l'axe géométrique AA'.

Selon une autre caractéristique de l'invention, le flotteur en position stable repliée, par le point le plus bas de sa ligne de quille est disposé au-dessus de l'axe AA'.

L'avantage de ces dispositions réside dans le fait que le dispositif en l'état replié occupe un relatif faible encombrement qui autorise son stockage sur le pont d'une embarcation monocoque.

L'invention porte également sur une embarcation caractérisée essentiellement en ce qu'elle est équipée d'au moins un dispositif selon l'invention.

Ainsi cette embarcation peut passer rapidement d'une configuration monocoque à une configuration multicoque et inversement.

### Brève description des dessins

D'autres buts, avantages et caractéristiques de la présente invention apparaîtront à la lecture de la description d'une forme préférée de réalisation donnée à titre d'exemple non limitatif, en se référant aux dessins annexés en lesquels :

- la figure 1 est une vue de dessus du dispositif selon l'invention en configuration déployée,

- la figure 2 est une vue de face du dispositif selon l'invention en configuration déployée, foil relevé,

- la figure 3 est une vue de face du dispositif selon l'invention en configuration déployée,

- la figure 4 est une vue latérale du dispositif selon l'invention en configuration déployée,

- la figure 5 est une vue de dessus du dispositif selon l'invention en configuration repliée,

- la figure 6 est une vue de face du dispositif selon l'invention en configuration repliée,

- la figure 7 est une vue latérale du dispositif selon l'invention en configuration repliée,

- la figure 8 est une vue de détail des systèmes de blocage par goupillage du flotteur en position déployée et du foil selon l'invention,

- la figure 9 est une vue de détail en coupe montrant l'articulation du flotteur à la structure porteuse selon l'invention,

- la figure 10 est une vue de détail en coupe montrant l'articulation du foil à la structure porteuse,

- la figure 11 est une vue de dessus d'une embarcation selon l'invention, le dispositif selon l'invention étant en position déployée,

- la figure 12 est une vue de dessus d'une embarcation selon l'invention le dispositif selon l'invention étant en position repliée,

- les figures 13 et 14 sont des vues de détail montrant un berceau et sa portée solidaire de la structure porteuse selon l'invention,

- les figures 15, 16, 17 et 18 sont des vues de détail du système de guidage en rotation et translation du dispositif selon l'invention.

- les figures 19 et 20 sont des vues de détail du système de gréement de l'embarcation selon l'invention.

- la figure 21 est une vue montrant un foil fixé à un flotteur par jambe de force.

- la figure 22 est une vue montrant un foil avec une jambe de force additionnelle.

### Meilleur mode de réalisation de l'invention

Tel que représenté, le dispositif 1 selon l'invention, pour transformer une embarcation monocoque 2 en embarcation multicoque comprend notamment une structure porteuse 3 et au moins un flotteur latéral 4 en matière synthétique ou autre, préférentiellement creux, solidarisé à cette structure porteuse 3.

La structure porteuse 3, destinée à être fixée de manière amovible à l'embarcation 2, possède un axe géométrique longitudinal AA' lequel, lorsque la structure 3 est en position de configuration multicoque sur l'embarcation 2, est horizontal ou sensiblement horizontal et présente, lorsque projeté dans le plan horizontal, un angle supérieur à 30 degrés avec un axe géométrique horizontal qui lui est sécant et qui est contenu dans le plan géométrique vertical longitudinal PP' contenant la ligne de quille de l'embarcation.

Le flotteur 4 possède un axe longitudinal FF' contenu dans le plan géométrique longitudinal contenant sa ligne de quille. Ce flotteur est solidarisé à la structure porteuse 3 de manière articulée autour d'au moins un axe géométrique BB' sécant et oblique à l'axe AA'.

Ce flotteur 4 peut occuper une première position stable déployée selon laquelle par son axe géométrique longitudinal FF' il est parallèle au plan géométrique PP' de l'embarcation 2 et par le point le plus bas de sa ligne de quille il est disposé sous l'axe géométrique BB'. Ce flotteur peut occuper une seconde position stable repliée, angulairement écartée de la précédente.

Lorsque projetés dans un plan géométrique horizontal, l'axe BB' est parallèle ou sensiblement parallèle à la bissectrice de l'un ou l'autre des deux angles complémentaires à 180° formés par l'axe AA' et l'axe FF' en position déployée du flotteur.

Selon la position stable repliée, l'axe géométrique FF' du flotteur est parallèle ou sensiblement parallèle à l'axe géométrique AA'.

Selon cette position stable repliée, le flotteur 4 par le point le plus bas de sa ligne de quille est disposé au-dessus de l'axe AA'.

Préférentiellement les axes géométriques AA' et BB' déterminent un plan géométrique horizontal ou sensiblement horizontal.

Selon la forme préférée de réalisation, en position de configuration multicoque, l'axe AA' est perpendiculaire au plan géométrique PP'. Lorsque projetés dans le plan horizontal, l'axe géométrique BB' et l'axe géométrique AA' forment un angle égal ou sensiblement égal à 45 degrés, et l'axe géométrique BB' et l'axe géométrique FF' en position déployée du flotteur 4 forment un angle égal ou sensiblement égal à 45 degrés.

L'axe géométrique BB' à partir de son intersection avec l'axe géométrique AA' est utilisé préférentiellement vers l'avant en considérant le sens normal d'avance de l'embarcation 2 ou en variante vers l'arrière. Il s'étend préférentiellement vers l'extérieur mais en variante il peut s'étendre vers l'intérieur.

Le flotteur 4 lorsqu'il est amené d'une position stable à l'autre pivote d'un angle égal ou sensiblement égal à 180 degrés autour de l'axe géométrique BB'. Ainsi lorsqu'il est replié, la face supérieure 40 du flotteur est tournée vers le bas.

Dans la forme préférée de réalisation, la structure porteuse 3 est constituée par un bras longiforme de préférence tubulaire, en fibre de carbone par exemple. Avec une telle configuration de structure porteuse, l'axe du bras tubulaire et l'axe géométrique AA' sont confondus.

La structure porteuse 3 est équipée d'au moins un tourillon cylindrique 5 monté de manière libre en rotation et fixe en translation dans un palier de guidage 6 formé sur le flotteur 4, l'axe longitudinal médian du tourillon cylindrique, l'axe médian longitudinal du palier de guidage et l'axe géométrique BB' étant confondus.

Dans la forme préférée d'exécution, le tourillon cylindrique 5, de forme tubulaire, est fixé au bras 3 par l'intermédiaire d'une coquille d'encastrement 31 solidaire du bras 3. Cette coquille d'encastrement est constituée de deux demi coquilles venant enserrer et le bras 3 et le tourillon cylindrique 5, jointes l'une à l'autre par collage selon un plan de joint diamétral au bras 3 et au tourillon 5. Ces deux demi coquilles seront collées au bras 3.

Selon la forme préférée de réalisation, les deux demi coquilles pour ce qui concernent leur partie autour du tourillon ne sont pas jointes l'une à l'autre par collage mais forment à ce niveau des mâchoires de serrage aptes à venir en pression sur ledit tourillon pour assurer l'immobilisation de ce dernier tant en rotation qu'en translation. Elles sont associées à un moyen de serrage qui les applique fermement contre le tourillon 5. Ce moyen de serrage peut être relâché pour réduire la pression des mâchoires sur le tourillon et permettre la libération de ce dernier. Le moyen de serrage est avantageusement constitué par un collier de serrage 311, démontable d'un genre connu engagé autour des mâchoires.

Le palier de guidage 6 est préférentiellement porté par la face supérieure 40 du flotteur 4 et est formé par exemple par une bague palière engagée dans une empreinte hémicylindrique 41 pratiquée en creux dans ladite face supérieure 40 et fixée dans ladite empreinte 41 par des organes de brides 61 en arc de circonférence de cercle, fixés à distance l'un de l'autre, de toute manière connue, par exemple par des vis, à la face supérieure 40 du flotteur 4. Tout autre organe de palier pourra être utilisé.

L'intérêt d'un palier tel que décrit réside essentiellement dans sa simplicité et dans sa facilité d'entretien.

Préférentiellement le tourillon 5 traverse de part en part la bague palière 6 et reçoit de manière amovible en avant et en arrière de cette dernière deux anneaux 62 formant butée. Ces deux anneaux ont pour but d'immobiliser en translation le tourillon 5 dans la bague palière 6. Ces deux anneaux pourront être constitués par des colliers de serrage d'un genre connu, du type démontable. Ces dispositions facilitent les démontages et remontages du palier 6.

En position déployée le flotteur 4 est appliqué, préférentiellement par sa face supérieure 40, contre une butée 30 solidaire de la structure porteuse 3 ou formée dans cette dernière. Cette butée 30 matérialise en fait l'arrêt de fin de course du flotteur 4 vers sa position déployée.

La face supérieure 40 du flotteur 4 est pourvue d'un logement 42 préférentiellement sous la forme d'une empreinte en creux, destiné à venir autour de la butée 30 en position déployée du flotteur 4. En position déployée le flotteur 4 se trouve donc parfaitement maintenu en position par l'emboîtement de forme réalisée entre la fourche que forme le tourillon 5 et la butée 30 et les deux empreintes en creux 41, 42 pratiquées dans la face supérieure 40 du flotteur 4. Ainsi la résistance de la liaison entre le flotteur 4 et la structure 3 se trouve grandement accrue lorsque ledit flotteur 4 reçoit des efforts importants tendant à lui imprimer des mouvements de lacet de roulis, de tangage, de pilonnement, d'embardée, de cavalement ou des combinaisons de ces mouvements.

Le flotteur latéral 4 peut être amené manuellement en position déployée et en position repliée et bloqué au moins en position déployée par goupillage comme on peut le voir en figure 8. À ce titre le flotteur 4, à distance de l'axe BB', par exemple de part et d'autre de l'empreinte en creux 41 constituant logement à la butée, pourra recevoir en fixation deux ailes verticales 43, parallèles à l'axe longitudinal de l'empreinte et pourvues en regard l'une de l'autre et à distance de la face supérieure 40 du flotteur 4 d'un perçage traversant. Dans les deux perçages traversants de ces ailes et dans un perçage diamétral de la butée 30, sera engagée une goupille 44 amovible.

Préférentiellement comme on peut le voir notamment en figure 1, le dispositif selon l'invention est doté d'au moins un actionneur 7 solidaire de la structure porteuse 3 et solidaire du flotteur 4 apte à disposer et maintenir le flotteur 4 soit en position déployée soit en position repliée.

Dans la forme préférée de réalisation, l'actionneur 7 comprend deux liens de traction 70, 71, souples fixés par une de leurs extrémités au flotteur 4 et respectivement destinés à la manoeuvre du flotteur 4 de sa position repliée vers sa position déployée et à la manoeuvre du flotteur de sa position déployée vers sa position repliée. Par ailleurs l'actionneur 7 comporte de plus deux bloqueurs 8, 9 connus en soi, prévus pour recevoir respectivement en blocage les liens souples 70, 71 pour le maintien du flotteur 4 en position stable déployée ou en position stable repliée. Ces liens souples 70 71 sont préférentiellement destinés à être manipulés par l'utilisateur.

Le lien de traction 70 est librement engagé dans un premier guide 701 sous forme d'anneau, fixé au flotteur 4 latéralement au logement 42 de la butée 30 et à distance de l'axe d'articulation BB' et ensuite est librement engagé dans un second guide 702 également sous forme d'anneau fixé en extrémité de la butée 30 sur la face cylindrique de ladite butée. Le lien 70 est ensuite fixé par son extrémité correspondante à un anneau d'ancrage 703 distant de l'axe BB' solidarisé au flotteur 4, latéralement au logement 42 de la butée 30 à l'opposé du premier guide 701. En raison de cette disposition, le lien souple s'enroule partiellement sur la butée 30 réalisant ainsi un mouflage. Ainsi une traction sur le lien souple 70 s'accompagne du pivotement du flotteur 4 vers sa position déployée.

Le bloqueur 8 associé au lien de traction 70, est préférentiellement du type de ceux comprenant sur une platine, deux mâchoires articulées autour de deux axes parallèles et présentant chacune une section dentée excentrée sensiblement en arc de circonférence de cercle définissant en combinaison avec l'autre section dentée un canal de serrage du lien souple.

Le bloqueur 8 est fixé sur le flotteur 4, immédiatement en aval du premier anneau 701 de guidage en considérant le sens du mouvement du lien 70 lorsqu'il est tiré en vue d'amener le flotteur 4 en position déployée. Cette disposition à pour but de réduire la longueur de lien entre le bloqueur 8 et l'anneau d'ancrage 703.

Par traction sur le lien 70, ce dernier étant engagé dans le bloqueur et le lien 71 étant dégagé de son bloqueur, le flotteur 4, par pivotement autour du tourillon 5 est amené en position déployée. La disparition de l'effort de traction sur le lien 70 s'accompagne d'un léger mouvement de recul de ce dernier dans le canal de serrage du bloqueur 8. Sous l'effet des forces de frottement du lien 70 sur les mâchoires, ces dernières sont sollicitées en pivotement l'une vers l'autre et contre le lien ce qui assure l'immobilisation de ce dernier dans le bloqueur 8.

Pour ramener le flotteur en position repliée, le lien 70 est dégagé de son bloqueur 8 par mouvement de fouet et une traction est exercée sur le lien 71 jusqu'à parvenir à la position repliée. Ce lien 71 est fixé par une de ses extrémités à une attache 710, sous forme d'anneau, fixée au flotteur 4 et ce à distance de l'axe géométrique BB' et est engagé dans un guide 711, sous forme d'anneau, fixé à la structure 3. Il y a lieu de noter que la direction de l'effort de traction appliqué par le lien 71 sur l'attache 710 est écartée de l'axe BB' afin d'engendrer un moment de basculement par rapport à cet axe.

On a précédemment décrit un actionneur 7 comprenant des liens souples 70, 71 et des bloqueurs 8, 9 mais, en variante, l'actionneur pourra être constitué par une transmission de mouvement d'un type connu reliée cinématiquement au flotteur 4 et portée par la structure 3. En variante, l'actionneur 7 sera constitué par un organe moteur solidaire de la structure 3 d'une part et du flotteur d'autre part. Cet organe moteur pourra être constitué par un vérin électrique ou par un vérin pneumatique ou hydraulique. L'organe moteur pourra être aussi du type de ceux présentant un rotor et un stator. L'un de ces deux éléments sera accouplé au tourillon, l'autre élément sera accouplé au flotteur 4.

Selon une disposition avantageuse de l'invention, à la structure 3 est associé un élément porteur 10 connu sous le terme anglophone « foil ». Cet élément porteur 10 possède un intrados et un extrados et est apte à générer une portance lors de l'avancement de l'embarcation dans l'eau. Ce foil est articulé à la structure et peut occuper une position déployée ou position active selon laquelle il est immergé au moins en partie et est apte à générer la portance. Selon cette position, les faces extrados et intrados sont obliques par rapport à l'horizontale, et le foil 10 présente une incidence appropriée par rapport à la direction d'avancement. Préférentiellement, le foil 10 en position déployée vient en butée contre le flotteur 4 associé et est maintenu dans cette position notamment sous l'effet de la portance générée. Le foil 10 peut occuper au moins une position inactive selon laquelle il est entièrement émergé. Dans la forme préférée de réalisation, le foil 10 peut occuper deux positions inactives. Selon une de ces deux positions, il est replié contre et dessous et le long de la structure 3, le flotteur 4 étant replié, selon l'autre position, il est en saillie latérale par rapport à la structure 3 le flotteur 4 étant déployé.

Le foil 10 est articulé à la structure porteuse 3 autour d'un axe géométrique CC' horizontal ou sensiblement horizontal et perpendiculaire ou sensiblement perpendiculaire à l'axe AA'. Dans la pratique la structure porteuse 3 sera dotée d'une articulation constituée par un fourreau 101 formant palier, fixé au foil 10 et par un tourillon 102 engagé dans le fourreau et fixé au bras 3 par tout moyen connu, par exemple par une coquille d'encastrement 33. Cette coquille d'encastrement sera constituée de demi coquilles jointes l'une à l'autre par collage selon un plan de joint diamétral au bras 3 et au tourillon 102. Ces deux demi coquilles seront collées au bras 3.

Selon la forme préférée de réalisation, les deux demi coquilles, pour ce qui concernent leur partie venant autour du tourillon 102, ne sont pas jointes l'une à l'autre par collage mais forment à ce niveau deux mâchoires de serrage. De plus elles sont associées à un moyen de serrage 331 apte à les appliquer fermement contre le tourillon 102 pour immobiliser ce dernier tant en rotation qu'en translation. Ce moyen de serrage peut être relâché pour réduire la pression des mâchoires sur le tourillon 102 et permettre la libération de ce dernier. Le moyen de serrage 331 sera avantageusement constitué par un collier de serrage, démontable, d'un genre connu, engagé autour des deux mâchoires.

Préférentiellement, le fourreau 101 formant palier, sera engagé dans une empreinte en creux formée dans l'extrados du foil et maintenu en fixation dans ladite empreinte par des organes de bride 1011 à distance l'un de l'autre, fixés au foil par tout moyen connu. Le fourreau 101 sera immobilisé en translation sur le tourillon 102 par tous moyens connus. Par exemple pourront être prévues deux butées annulaires formées sur le tourillon 102 respectivement de part et d'autre du fourreau 101. Avantageusement ces butées 1012 seront constituées par des colliers de serrage amovibles d'un type connu. Cette disposition autorise des montages et démontages rapides et aisés du foil.

Avantageusement sera prévu un actionneur 11 solidaire de la structure porteuse 3 et solidaire du foil 10, apte à disposer et maintenir le foil 10 en position active ou en position inactive.

Cet actionneur 11, comprend deux liens de traction souples 110, 111 engagés dans des guides 112 fixés à la structure porteuse 3, et fixés tous deux au foil 10 par des attaches 113 opposées l'une à l'autre et ce à distance de l'axe CC' de manière à générer des moments de forces opposés par rapport à cet axe. La traction sur l'un des liens provoque le pivotement du foil autour de l'axe CC' dans un sens tandis que la traction sur l'autre lien provoque le pivotement du foil autour de l'axe CC' dans le sens opposé. Cet actionneur comporte de plus deux bloqueurs 12, 13 connus en soi montés en fixation sur la structure support 3 avec lesquels coopèrent en blocage les liens souples 110, 111 pour le maintien du foil 10 en position stable active ou en position stable inactive.

Selon une variante d'exécution, l'actionneur 11 pourra être constitué par une transmission de mouvement solidarisée au foil et à la structure ou par un organe moteur solidaire de la structure 3 d'une part et du foil 10 d'autre part. Cet organe moteur pourra être constitué par un vérin électrique ou par un vérin pneumatique ou hydraulique. L'organe moteur pourra être aussi du type de ceux présentant un rotor et un stator. L'un de ces deux éléments sera accouplé au tourillon, l'autre élément sera accouplé au foil.

Selon une autre forme de réalisation, le foil est associé non plus à la structure 3 mais au flotteur 4 et est solidarisé à ce dernier par une jambe de force 105 et occupe, lorsque le flotteur est déployé, une position selon laquelle il est immergé au moins en partie et est apte à générer la portance.

La jambe de force 105 est fixée au flotteur 4 par emboîtement axial d'une forme d'emboîtement mâle 1050 dans une forme d'emboîtement femelle 400. Préférentiellement, la forme d'emboîtement mâle 1050 est pratiquée sur la jambe de force 105 tandis que la forme d'emboîtement femelle 400 est pratiquée dans le flotteur 4, mais il va de soi que sans sortir de l'esprit de la présente invention, la forme d'emboîtement mâle peut être pratiquée sur le flotteur et la forme d'emboîtement femelle dans la jambe de force.

Les sections droites des formes d'emboîtement mâle 1050 et femelle 400 sont de contours équivalents afin que les dites formes soient complémentaires l'une de l'autre. Préférentiellement ce contour sera non circulaire afin d'assurer un calage angulaire précis du foil par rapport au flotteur. Ce contour pourra être polygonal.

Par section droite il faut entendre une section par un plan perpendiculaire à l'axe longitudinal de chaque forme d'emboîtement, cet axe correspondant à la direction du mouvement d'introduction de la forme d'emboîtement mâle 1050 dans la forme d'emboîtement femelle 400. Par contours équivalents il faut entendre des contours qui se déduisent l'un de l'autre par homothétie.

La forme d'emboîtement femelle ou puits 400, en considérant le sens d'introduction de la forme d'emboîtement mâle 1050, se rétrécit progressivement suivant sa longueur. À cet effet, la forme d'emboîtement femelle présente au moins une face, préférentiellement plane, inclinée de manière convergente par rapport à la face opposée.

La forme d'emboîtement mâle 1050 est préférentiellement formée dans la partie supérieure de la jambe de force 105 et s'élargit progressivement suivant sa longueur depuis cette partie supérieure. À cet effet, cette forme d'emboîtement mâle 105 présente au moins une face latérale, de préférence plane, inclinée de manière convergente par rapport à la face opposée. Comme on le conçoit, la face plane inclinée de la forme d'emboîtement mâle 1050, lorsque ladite forme d'emboîtement mâle est logée dans la forme d'emboîtement femelle 400, vient en regard et contre la face plane inclinée de ladite forme d'emboîtement femelle. On comprend qu'en raison du rétrécissement de la forme d'emboîtement femelle 400 et de l'élargissement de la forme d'emboîtement mâle 1050, ladite forme d'emboîtement mâle vient en butée dans ladite forme d'emboîtement femelle ce qui limite sa progression vers le haut.

Toujours selon la forme préférée de réalisation, la forme d'emboîtement femelle 400 traverse de part en part le flotteur 4 et la forme d'emboîtement mâle 1050, lorsqu'elle est en place dans la forme d'emboîtement femelle 400, réalise par sa partie supérieure une saillie se développant au-dessus du flotteur 4.

Avantageusement, cette partie saillante est destinée à coopérer avec un moyen de blocage amovible s'opposant au glissement vers le bas de la forme d'emboîtement mâle 1050 dans la forme d'emboîtement femelle 400. Selon la forme préférée de réalisation, ce moyen de blocage est constitué par une goupille 1051 prévue pour être engagée dans un perçage traversant pratiqué dans la partie saillante de la forme d'emboîtement mâle et prévue pour venir en appui contre le flotteur.

Dans une variante optionnelle de réalisation, le foil est tenu latéralement au flotteur par une jambe de force additionnelle 106 venant en contact, lorsque le flotteur est en position déployée, contre la structure 3. Avantageusement, cette jambe de force est fixée rigidement au foil. Cette disposition a essentiellement pour effet de s'opposer à une déformation non désirée du foil sous l'effet des forces de portance.

Le dispositif 1 tel que décrit est préférentiellement doté de deux flotteurs latéraux 4, respectivement montés aux deux extrémités de la structure 3, un foil 10 pouvant être associé à chaque flotteur 4.

Le dispositif 1 tel que décrit est destiné à équiper une embarcation monocoque 2 en vue de transformer cette dernière en embarcation multicoque. Cette embarcation monocoque 2 sans que cela soit limitatif peut être un kayak ou tout autre embarcation.

Il faut noter que le dispositif 1 est préférentiellement associé de manière amovible à ladite embarcation 2.

L'embarcation 2 selon l'invention est dotée au-dessus ou au niveau du pont d'au moins un berceau 15 prévu pour recevoir en emboîtement de forme et en fixation, en configuration multicoque, au moins une portée 16 de forme complémentaire ménagée sur la structure porteuse 3 du dispositif, ladite structure 3 lorsqu'elle est en place et fixée dans le berceau étant calée en translation et en rotation suivant les trois axes de l'espace par rapport à ce berceau.

Afin d'interdire le pivotement de la structure 3 autour de l'axe AA', le berceau 15 et la portée 16 seront de forme non cylindrique. Selon la forme préférée de réalisation, le berceau 15 et la portée 16 présenteront une section droite polygonale.

Par ailleurs, pour assurer le calage latéral de la structure 3 dans le berceau 15, c'est à dire interdire le déplacement en translation de cette structure suivant l'axe AA', ledit berceau est équipé d'au moins une butée 17, formant épaulement, en regard et/ou contre laquelle est positionnée la face latérale correspondante de la portée 16. Une telle disposition assure un positionnement de référence du dispositif par rapport au plan géométrique PP' de l'embarcation et interdit tout déplacement de la structure porteuse 3 le long de l'axe AA' dans le ou les berceaux.

Préférentiellement sont prévus deux berceaux 15 disposés symétriquement de part et d'autre du plan géométrique PP' de l'embarcation 2. Chacun des berceaux 15 pourra être porté au-dessus du pont de l'embarcation par un pied support 151.

L'embarcation 2 est dotée d'un organe 152 de fixation amovible de la structure porteuse 3 du dispositif 1 dans le ou les berceaux 15. Selon la forme préférée de réalisation, l'organe de fixation 152 est constitué par une sangle rigide ou souple engagée en tension sur la structure 3 et fixée à la structure du berceau 15, et/ou au pied support 151 et/ou au pont de l'embarcation 2

Le dispositif 1 dans l'état replié est destiné à être rangé et fixé sur le pont de l'embarcation afin qu'en cours de navigation l'utilisateur puisse transformer son embarcation monocoque en embarcation multicoque et inversement.

Pour faciliter le changement de configuration en cours de navigation, l'embarcation 2 est équipée d'un système 18 de guidage en rotation et translation du dispositif 1 autour et le long d'un axe géométrique vertical DD' entre une position repliée sur le pont de l'embarcation 2 selon laquelle l'axe géométrique AA' de la structure 3 du dispositif 1 est parallèle au ou confondu avec le plan géométrique PP' et une position déployée selon laquelle l'axe AA' de la structure 3 dudit dispositif 1 est préférentiellement perpendiculaire au dit plan sus évoqué et selon laquelle le dispositif est en place dans le ou les berceaux 15.

Préférentiellement, en position repliée sur l'embarcation 2, le dispositif 1 par l'axe AA' occupe une position latérale au plan géométrique PP' de ladite embarcation.

Le système de guidage 18 est préférentiellement constitué par un arbre vertical cylindrique 181 déterminant l'axe géométrique DD' et par un fourreau cylindrique vertical 19 solidarisé à la structure 3 du dispositif 1 et engagé sur l'arbre vertical 181 avec possibilité de rotation sur cet arbre 181 et de déplacement en translation le long de ce dernier. La longueur de guidage du fourreau 19 sur l'arbre 181, sera suffisamment importante pour écarter tout phénomène d'arc-boutement.

Il y lieu de noter que le fourreau 19 peut être extrait de l'arbre 181 ce qui assure l'amovibilité du dispositif. L'arbre 181 est préférentiellement amovible. À ce titre cet arbre 181 est engagé de manière amovible dans un puits formé dans la coque de l'embarcation.

Préférentiellement, la structure 3 présente une latitude de pivotement par rapport au fourreau vertical 19 autour d'un axe géométrique horizontal perpendiculaire à l'axe AA' et normal à l'axe longitudinal dudit fourreau 19.

Grâce à ces dispositions, il devient aisé de manipuler et de déplacer le dispositif 1 de la position repliée sur le pont de l'embarcation vers sa position déployée par translation le long de l'arbre 18 et pivotement autour de ce dernier.

Dans une forme de réalisation, le fourreau vertical 19 sera fixé par sanglage 191 au bras cylindrique 3 ce dernier comportant un méplat vertical 32 d'appui contre le fourreau 19.

Cette disposition autorise le pivotement du bras 3 par rapport à un axe horizontal normal à l'axe longitudinal du fourreau 19 vertical mais interdit le pivotement du bras selon l'axe AA'. Par ailleurs le sanglage limite l'amplitude du mouvement possible de pivotement du bras 3 par rapport au fourreau 19.

De préférence, le fourreau 19 présente deux butées annulaires d'arrêt 192, distantes l'une de l'autre assurant le maintien de la sangle dans l'intervalle qu'elles déterminent.

Pour faciliter encore le changement de configuration, l'embarcation 2 présente un bossage 20 sur lequel, selon un niveau de hauteur légèrement supérieur par rapport à celui du ou des berceau(x) 15 est formé une surface d'appui 200 sur laquelle peut prendre temporairement appui la structure 3 lors du changement de configuration de l'embarcation. À cette surface d'appui 200 est associée une surface de rampe 201 formée dans le bossage, sur laquelle la structure 3 est amenée à glisser lors de son mouvement entre ladite surface d'appui temporaire 200 et le ou les berceau(x).

À La surface d'appui 200 pourra être associée une seconde surface de rampe 202 formée dans le bossage 20 et s'étendant depuis le pont de l'embarcation jusqu'à la surface d'appui temporaire 200. Cette surface de rampe 202, en considérant la trajectoire du bras sur le bossage est opposée à la précédente. La surface d'appui 200 forme la zone sommitale du bossage.

Cette seconde surface de rampe 202 est prévue pour recevoir en glissement la structure 3 du dispositif 1 et guider le mouvement de cette dernière entre la position de rangement sur le pont et la position d'appui sur la surface d'appui temporaire 200.

Grâce ces surfaces de rampe 201, 202, un mouvement de rotation imprimé à la structure 3 autour de l'arbre 18 engendrera un mouvement de translation le long de l'arbre 18.

Pour faciliter le changement manuel de configuration, l'arbre vertical 181 est apte à recevoir de manière amovible un organe d'appui 21 du dispositif 1, cet organe d'appui occupant sur l'arbre vertical une position inférieure par rapport à celle occupée par le ou les berceaux et une position supérieure par rapport au pont. Cet organe d'appui 21 constitue un obstacle amovible au mouvement de translation du dispositif 1 vers le bas et le long du fourreau, lors de l'opération de repliement manuel dudit dispositif sur le pont.

Dans la forme préférée de réalisation, cet organe d'appui temporaire est constitué par une goupille 21 et l'arbre 181 sera doté d'un perçage traversant diamétral pour recevoir cette goupille. Le dispositif 1 prend appui par le fourreau 19 sur l'organe d'appui 21.

Pour faciliter la manoeuvre du dispositif et plus précisément pour faciliter le dégagement de la structure 3 du ou des berceaux est prévu un organe de traction 22 sous forme de lien, fixé à la structure porteuse 3, à distance de l'axe 181, par une attache 221. Ce lien 22 pourra de plus être engagé dans un anneau 220 fixé à l'embarcation 2 et occupant, sur l'embarcation, une position proche de celle occupée par l'attache 221 de ce lien 22 à la structure 3, lorsque le dispositif 1 est replié sur le pont.

On pourra prévoir aussi un second lien de traction 23 pour déployer le dispositif et l'amener en place par sa structure 3 dans le ou les berceaux 15. Ce second lien de traction 23 sera fixé par une attache 231 à la structure 3 du dispositif 1 à distance de l'arbre 181, et sera engagé dans un anneau de guidage 232 fixé par exemple au pied 151 support du berceau 15 le plus éloigné de cet arbre 181.

Selon une disposition avantageuse de l'invention, les deux liens 22, 23 sont actionnés manuellement ou par un système moteur à treuils par exemple ou autre système de traction.

Le système 18 comme on le comprend participe au maintien du dispositif 1 sur l'embarcation 2. Le maintien du dispositif sur l'embarcation à l'état replié pourra être complété par un arrimage réalisé par tout moyen connu.

L'embarcation 2 pourra être équipée d'un gréement amovible préférentiellement repliable sur le pont.

De préférence afin d'équilibrer les charges, le gréement en l'état replié occupe une position latérale au plan géométrique vertical PP' opposée à la position occupée par le dispositif 1 à l'état replié sur le pont de l'embarcation.

Ce gréement comprend un mât 24 préférentiellement tubulaire et une voile non représentée. L'embarcation sera dotée d'un pied de mât 26 prévu pour coopérer en emboîtement de forme avec la base du mât 24, ce pied de mât 26 étant solidarisé à un élément de l'embarcation par une liaison du type rotule 261. Avantageusement, cette liaison rotule pourra être constituée par un diabolo en élastomère du type de ceux utilisés pour solidariser les mâts de planches à voile aux dites planches.

Pour bloquer le mât en position verticale, l'embarcation sera dotée d'un appui de mât 27 formant saillie vers le haut, comportant à distance de son extrémité inférieure une forme de fourche 271 dans laquelle sera engagé le mât 24. Ce mât 24 sera bloqué contre l'appui de mât 27 par une drisse 28 appropriée. L'appui de mât 27 sera de préférence amovible. En position d'utilisation, l'appui de mât 27 sera engagé par sa partie inférieure dans un puits formé dans la coque de l'embarcation.

Préférentiellement, la drisse 28 sera fixée par une de ses extrémités à un anneau d'ancrage 281 fixé au mât au-dessus et à écartement de l'extrémité supérieure de l'appui de mât, sera engagée dans un élément de renvoi 282 fixé en extrémité supérieure de l'appui de mât 24, puis dans un élément de guidage 283 sous forme d'anneau fixé sur le pont de l'embarcation 2 et ensuite sera engagée dans un élément de blocage 284 qui peut être un taquet ou un bloqueur, pouvant être fixé à l'appui de mât.

Cette disposition de par la tension de la drisse 28 assure l'immobilisation du mât 24 dans la forme de fourche 271 que présente l'appui de mât 27, assure l'immobilisation en translation du mât 24 selon son axe longitudinal mais aussi assure l'immobilisation de l'appui de mât 27 dans son puits.

Pour une embarcation légère du type kayak, le dispositif 1 sera réalisé en matériaux légers pour présenter un poids compatible avec une manipulation manuelle par l'utilisateur et ce en cours de navigation.

## Revendications

1. Dispositif (1) pour transformer une embarcation monocoque (2) en embarcation multicoque comprenant :
- une structure porteuse (3) prévue pour être fixée de manière amovible à l'embarcation (2), cette structure porteuse (3) possédant un axe géométrique (AA') lequel, lorsque la structure (3) est en position de configuration multicoque, est horizontal ou sensiblement horizontal et lequel peut présenter, lorsque projeté dans le plan horizontal, un angle supérieur à 30 degrés avec un axe géométrique horizontal qui lui est sécant et qui est contenu dans le plan géométrique vertical longitudinal (PP') contenant la ligne de quille de l'embarcation (2),
- et au moins un flotteur latéral (4) possédant un axe longitudinal (FF') contenu dans le plan géométrique contenant sa ligne de quille, ledit flotteur (4) étant solidarisé à cette structure porteuse de manière articulée autour d'au moins un axe géométrique (BB')
**caractérisé en ce que** ledit axe (BB') est sécant et oblique à l'axe (AA') et ledit flotteur (4) peut occuper une première position stable déployée selon laquelle par son axe géométrique longitudinal (FF') il est parallèle au plan géométrique (PP')de l'embarcation (2) et par le point le plus bas de sa ligne de quille il est disposé sous l'axe géométrique (BB') et une seconde position stable repliée, angulairement écartée de la précédente.

2. Dispositif selon la revendication 1, **caractérisé en ce que,** lorsque projetés dans un plan géométrique horizontal, l'axe (BB') est parallèle ou sensiblement parallèle à la bissectrice de l'un ou l'autre des deux angles complémentaires à 180° formés par l'axe (AA') et l'axe (FF') en position déployée du flotteur (4).

3. Dispositif selon la revendication 1, ou la revendication 2, **caractérisé en ce que** selon la position stable repliée du flotteur (4), l'axe géométrique (FF') dudit flotteur (4) est parallèle ou sensiblement parallèle à l'axe géométrique (AA').

4. Dispositif (1) selon l'une quelconque des revendications précédentes, **caractérisé en ce que** le flotter (4) en position stable repliée, par le point le plus bas de sa ligne de quille est disposé au-dessus de l'axe (AA').

5. Dispositif selon l'une quelconque des revendications précédentes, **caractérisé en ce que** en position de configuration multicoque l'axe (AA') peut être perpendiculaire au plan géométrique (PP') de l'embarcation (2) et, lorsque projetés dans le plan horizontal, l'axe géométrique (BB') et l'axe géométrique (AA') forment un angle égal ou sensiblement égal à 45 degrés , et l'axe géométrique (BB') et l'axe géométrique (FF') en position déployée du flotteur (4) forment un angle égal ou sensiblement égal à 45 degrés.

6. Dispositif (1) selon l'une quelconque des revendications précédentes, **caractérisé en ce que** la structure porteuse (3) est un bras longiforme, l'axe géométrique longitudinal dudit bras (3) et l'axe géométrique (AA') étant confondus.

7. Dispositif (1) selon l'une quelconque des revendications précédentes, **caractérisé en ce que** la structure porteuse (3) est équipée d'au moins un tourillon cylindrique (5) engagé dans un palier de guidage (6) formé sur le flotteur (4), l'axe longitudinal médian du tourillon (5) cylindrique, l'axe médian longitudinal du palier de guidage (6) et l'axe géométrique (BB') étant confondus.

8. Dispositif (1) selon l'une quelconque des revendications précédentes, **caractérisé par** un actionneur (7) solidaire de la structure porteuse (3) et solidaire du flotteur (4) apte à disposer et maintenir le flotteur (4) soit en position déployée soit en position repliée.

9. Dispositif (1) selon la revendication 8, **caractérisé en ce que** l'actionneur (7) comprend deux liens de traction souples (70, 71) engagés dans des guides fixés à la structure porteuse (3) et au flotteur (4), ledit actionneur (7) comportant de plus deux bloqueurs (8, 9) montés en fixation sur la structure support (3) prévus pour recevoir respectivement en blocage les liens souples (70, 71) pour le maintien du flotteur (4) en position stable repliée ou en position stable déployée.

10. Dispositif (1) selon l'une quelconque des revendications précédentes, **caractérisé par** une butée angulaire (30) contre laquelle vient buter le flotteur (4) en position déployée.

11. Dispositif selon la revendication 10, **caractérisé en ce que** la butée (30) est solidaire de la structure (3) ou est formée dans cette dernière et que la face supérieure (40) du flotteur (4) est dotée d'un logement (42) destiné à venir autour de la butée (30) en position déployée du flotteur (4).

12. Dispositif (1) selon l'une quelconque des revendications précédentes, **caractérisé par** au moins un foil (10) articulé à la structure porteuse (3) pouvant occuper :
- une position active selon laquelle il est immergé au moins en partie et est apte à générer une portance et selon laquelle il vient en butée contre le flotteur (4),
- et au moins une position inactive selon laquelle il est entièrement émergé.

13. Dispositif (1) selon la revendication 12, **caractérisé en ce que** le foil (10) est articulé à la structure porteuse (3) autour d'un axe géométrique (CC') perpendiculaire ou sensiblement perpendiculaire à l'axe (AA').

14. Dispositif (1) selon la revendication 12 ou la revendication 13, **caractérisé par** un actionneur (11) solidaire de la structure porteuse (3) et solidaire du foil (10), apte à disposer et maintenir le foil (10) en position active ou en position inactive.

15. Dispositif (1) selon la revendication 14 **caractérisé en ce que** l'actionneur (11), comprend deux liens de traction souples (110, 111) engagés dans des guides (112) fixés à la structure porteuse (3) par des attaches (113) opposées et fixés tous deux au foil (10) à distance de l'axe (CC'), de manière à générer des moments de forces opposés par rapport à cet axe, ledit actionneur (11) comportant de plus deux bloqueurs (12, 13) montés en fixation sur la structure support (3) avec lesquels coopèrent en blocage les liens souples (110, 111) pour le maintien du foil (10) en position stable active ou en position stable inactive.

16. Dispositif (1) selon l'une quelconque des revendications 1 à 11, **caractérisé par** un foil (10) associé au flotteur (4) et solidarisé à ce dernier par une jambe de force (105), ledit foil (10) occupant, lorsque le flotteur est déployé, une position selon laquelle il est immergé au moins en partie et est apte à générer la portance.

17. Dispositif (1) selon la revendication 16, **caractérisé en ce que** la jambe de force (105) est fixée au flotteur (4) par emboîtement axial d'une forme d'emboîtement mâle (1050) pratiquée sur la partie supérieure de la jambe de force (105), dans une forme d'emboîtement femelle (400) pratiquée dans le flotteur (4).

18. Dispositif (1) selon la revendication 16, **caractérisé en ce que** les sections droites des formes d'emboîtement mâle (1050) et femelle (400) sont de contours équivalents afin que les dites formes soient complémentaires l'une de l'autre, ledit contour étant non circulaire.

19. Dispositif (1) selon la revendication 17 ou la revendication 18, **caractérisé en ce que** la forme d'emboîtement femelle (1050), en considérant le sens d'introduction de la forme d'emboîtement mâle (1050), se rétrécit progressivement suivant sa longueur et que la forme d'emboîtement mâle (1050) s'élargit progressivement depuis sa partie supérieure vers la partie inférieure de la jambe de force (105).

20. Dispositif (1) selon l'une quelconque des revendications 17 à 19, **caractérisé en ce que** la forme d'emboîtement femelle (400) traverse de part en part le flotteur (4) et que la forme d'emboîtement mâle (1050), lorsqu'elle est en place dans la forme d'emboîtement femelle (400), réalise, par sa partie supérieure, une saillie au-dessus du flotteur (4) et que cette partie saillante est destinée à coopérer avec un moyen de blocage amovible (1051) s'opposant au glissement vers le bas de la forme d'emboîtement mâle (1050) dans la forme d'emboîtement femelle (400).

21. Dispositif (1) selon l'une quelconque des revendications précédentes, **caractérisé en ce qu'**il est doté de deux flotteurs latéraux (4), un foil (10) pouvant être associé à chaque flotteur (4).

22. Embarcation (2) **caractérisée en ce qu'**elle est équipée d'au moins un dispositif (1) selon l'une quelconque des revendications précédentes.

23. Embarcation (2) selon la revendication 22, **caractérisée en ce qu'**elle est dotée au-dessus ou au niveau du pont d'au moins un berceau (15) prévu pour recevoir en emboîtement de forme et en fixation, en configuration multicoque, au moins une portée (16) de forme complémentaire ménagée sur la structure porteuse (3) du dispositif, ladite structure (3) lorsqu'elle est en place dans le berceau et fixée dans ce dernier étant calée en translation et en rotation selon les trois axes de l'espace par rapport à ce berceau (15).

24. Embarcation (2) selon la revendication 23, **caractérisée en ce que** la forme du berceau (15) et la forme de la portée (16) sont non cylindriques et que ledit berceau (15) est équipé d'au moins une butée (17), formant épaulement, en regard et/ou contre laquelle est positionnée la face latérale correspondante de la portée (16).

25. Embarcation (2) selon l'une quelconque des revendications 22 à 24, **caractérisée en ce qu'**elle est équipée d'un système (18) de guidage en rotation et translation du dispositif (1) autour et le long d'un axe géométrique vertical DD' entre une position repliée sur le pont de ladite embarcation (2) selon laquelle l'axe géométrique de la structure (3) du dispositif (1) est parallèle au ou confondu avec le plan géométrique PP' de ladite embarcation (2) et une position déployée selon laquelle l'axe (AA') de la structure (3) dudit dispositif (1) est perpendiculaire audit plan géométrique PP' et selon laquelle le dispositif (1) est en place dans le ou les berceaux (15).

26. Embarcation (2) selon la revendication 25, **caractérisée en ce que** le système (18) de guidage est constitué par un arbre vertical cylindrique (181) déterminant l'axe géométrique (DD') et par un fourreau cylindrique (19) vertical solidarisé à la structure (3) du dispositif (1) et engagé sur l'arbre vertical (181) avec possibilité de rotation sur cet arbre (19) et de déplacement en translation le long de ce dernier.

27. Embarcation (2) selon la revendication 26, **caractérisée en ce que** la structure (3) présente une latitude de pivotement par rapport au fourreau vertical (19) autour d'un axe géométrique horizontal perpendiculaire à l'axe AA' et normal à l'axe longitudinal du fourreau (19).

28. Embarcation (2) selon l'une quelconque des revendications 22 à 27 **caractérisée en ce qu'**elle présente un bossage (20) sur lequel, selon un niveau de hauteur supérieur à celui du ou des berceau(x) (15) est formé une surface d'appui (200) sur laquelle peut prendre temporairement appui la structure (3) lors du changement de configuration et qu'à ladite surface d'appui est associée une première surface de rampe (201) sur laquelle la structure (3) est amenée à glisser lors de son mouvement entre ladite surface d'appui temporaire (200) et le ou les berceau(x) (15).

29. Embarcation (2) selon la revendication 28, **caractérisée en ce que** la surface d'appui (200) est associée à une seconde surface de rampe (202), formée sur le bossage (20), sur laquelle la structure (3) du dispositif (1) est amenée à glisser entre la position de rangement sur le pont de l'embarcation (2) et la position d'appui sur la surface d'appui (200).

30. Embarcation (2) selon l'une quelconque des revendications 22 à 29, **caractérisée en ce qu'**elle est équipée d'un gréement amovible comprenant un mât (24) et une voile, que ladite embarcation (2) est dotée d'un pied de mât (26) prévu pour coopérer en emboîtement de forme avec la base du mât (24) et solidarisé à un élément de l'embarcation (2) par une liaison du type rotule (261), et que ladite embarcation (2) est dotée d'un appui de mât (27) formant saillie vers le haut, prévu pour recevoir en blocage le mât (24), ledit appui de mât (27), à distance de son extrémité inférieure étant doté d'une forme de fourche (271) dans laquelle est logé le mât tubulaire (24) et que le mât (24) est bloqué contre l'appui de mât (27) par une drisse (28).

## Claims

1. Device (1) for transforming a monohull vessel (2) into a multihull vessel, wherein are comprised:
- A support structure (3) that is provided to be attached in a removable manner to the vessel (2), whereby this support structure (3) has a geometric axis AA' which, when the structure (3) is in a multihull configuration position, is horizontal or approximately horizontal, and which, when projected in the horizontal plane, can have an angle of more than 30 degrees with a horizontal geometric axis that is secant to it and that is contained in the longitudinal vertical geometric plane (PP') that contains the keel line of the vessel (2),
- And at least one lateral float (4) that has a longitudinal axis (FF') that is contained in the geometric plane that contains its keel line, whereby said float (4) is made integral with this support structure in an articulated manner around at least one geometric axis (BB'),whereby said axis (BB') is secant and oblique to the axis (AA'), and whereby, by its longitudinal geometric axis (FF'), said float (4) can occupy a first deployed stable position along which it is parallel to the geometric plane (PP') of the vessel (2), and, by the lowest point of its keel line, it is placed under the geometric axis (BB'), and a second folded stable position that is separated from the preceding position at an angle.

2. Device according to claim 1, wherein when projected in a horizontal geometric plane, the axis (BB') is parallel or approximately parallel to the bisector of one or the other of the two 180° complementary angles that are formed by the axis (AA') and the axis (FF') in the deployed position of the float (4).

3. Device according to claim 1, or claim 2, wherein according to the folded stable position of the float (4), the geometric axis (FF') of said float (4) is parallel or approximately parallel to the geometric axis (AA').

4. Device (1) according to any of the preceding claims, wherein the float (4) in folded stable position is placed above the axis (AA') by the lowest point of its keel line.

5. Device according to any of the preceding claims, wherein, when in multihull vessel configuration position, the axis (AA') can be perpendicular to the geometric plane (PP') of the vessel (2) and, when projected into the horizontal plane, the geometric axis (BB') and the geometric axis (AA') form an angle that is equal or approximately equal to 45 degrees, and the geometric axis (BB') and the geometric axis (FF') in the deployed position of the float (4) form an angle that is equal or approximately equal to 45 degrees.

6. Device (1) according to any of the preceding claims, wherein the support structure (3) is a longitudinal arm, whereby the longitudinal geometric axis of said arm (3) and the geometric axis (AA') are combined.

7. Device (1) according to any of the preceding claims, wherein the support structure (3) is equipped with at least one cylindrical journal (5) that is engaged in a guide bearing (6) that is formed on the float (4), whereby the median longitudinal axis of the cylindrical journal (5), the longitudinal median axis of the guide bearing (6) and the geometric axis (BB') are combined.

8. Device (1) according to any of the preceding claims, wherein an actuator (7) that is integral with the support structure (3) and integral with the float (4) can place and keep the float (4) either in the deployed position or in the folded position.

9. Device (1) according to claim 8, wherein the actuator (7) comprises two flexible traction links (70, 71) that are engaged in guides that are attached to the support structure (3) and to the float (4), whereby said actuator (7) also comprises two clamps (8, 9) that are attached to the support structure (3), provided to respectively receive and lock the flexible links (70, 71) to keep the float (4) in the folded stable position or in the deployed stable position.

10. Device (1) according to any of the preceding claims, wherein there is an angular stop (30) against which the float (4) abuts in the deployed position.

11. Device according to claim 10, wherein the stop (30) is integral with the structure (3) or is formed in the latter and wherein the upper face (40) of the float (4) is equipped with a housing (42) that is designed to abut the stop (30) in the deployed position of the float (4).

12. Device (1) according to any of the preceding claims, wherein at least one foil (1) that is articulated to the support structure (3) can occupy:
- An active position, according to which it is immersed at least part-way and is able to generate a lift and according to which it just abuts against the float (4),
- And at least one inactive position corresponding to when it has fully emerged.

13. Device (1) according to claim 12, wherein the foil (10) is articulated to the support structure (3) around a geometric axis (CC') that is perpendicular or approximately perpendicular to the axis (AA').

14. Device (1) according to claim 12, or claim 13, wherein an actuator (11) that is integral with the support structure (3) and integral with the foil (10), is able to place and keep the foil (10) in the active position or in the inactive position.

15. Device (1) according to claim 14, wherein the actuator (11) comprises two flexible traction links (110, 111) that are engaged in guides (112) that are attached to the support structure (3) by fasteners (113) that are opposite and both attached to the foil (10) at a distance from the axis (CC'), so as to generate moments of opposite forces relative to this axis, whereby said actuator (11) also comprises two clamps (12, 13) that are attached to the support structure (3) with which the flexible links (110, 111) work by locking to keep the foil (10) in the active stable position or in the inactive stable position.

16. Device (1) according to any of claims 1 to 11, wherein a foil (10) is combined with the float (4) and made integral with the latter by a strut (105), whereby said foil (10) occupies, when the float is deployed, a position according to which it is immersed at least part-way and is able to generate lift.

17. Device (1) according to claim 16, wherein the strut (105) is attached to the float (4) by axial interlocking of a male interlocking shape (1050), made on the upper part of the strut (105), in a female interlocking shape (400), made in the float (4).

18. Device (1) according to claim 16, wherein the straight sections of male interlocking shapes (1050) and female interlocking shapes (400) have equivalent contours so that said shapes are complementary to one another, whereby said contour is non-circular.

19. Device (1) according to claim 17 or claim 18, wherein the female interlocking shape (1050), viewed in the direction of introduction of the male interlocking shape (1050), gradually narrows along its length and wherein the male interlocking shape (1050) gradually broadens from its upper part to the lower part of the strut (105).

20. Device (1) according to any of claims 17 to 19, wherein the female interlocking shape (400) passes through the float (4) and wherein the male interlocking shape (1050), when it is installed in the female interlocking shape (400), projects, by its upper part, above the float (4) and wherein this projecting part is designed to work with a removable locking means (1051) that opposes the sliding downward of the male interlocking shape (1050) in the female interlocking shape (400).

21. Device (1) according to any of the preceding claims, wherein it is equipped with two lateral floats (4), whereby a foil (10) can be combined with each float (4).

22. Vessel (2), wherein it is equipped with at least one device (1) according to any of the preceding claims.

23. Vessel according to claim 22, wherein above or on the bridge, it is equipped with at least one cradle (15) that is provided to accommodate, by interlocking of shape and by attachment, in a multihull configuration, at least one bearing (16) of complementary shape located on the support structure (3) of the device, whereby said structure (3), when it is installed in the cradle and secured in the latter, is locked in translation and in rotation along the three axes of the space relative to this cradle (15).

24. Vessel (2) according to claim 23, wherein the shape of the cradle (15) and the shape of the bearing (16) are non-cylindrical and wherein said cradle (15) is equipped with at least one stop (17) that forms a shoulder, opposite and/or against which the corresponding lateral face of the bearing (16) is positioned.

25. Vessel (2) according to any of claims 22 to 24, wherein it is equipped with a system (18) for guiding the device (1) in rotation and translation around and along a vertical geometric axis DD' between a folded position on the bridge of said vessel (2) according to which the geometric axis of the structure (3) of the device (1) is parallel to or combined with the geometric plane PP' of said vessel (2) and a deployed position according to which the axis (AA') of the structure (3) of said device (1) is perpendicular to said geometric plane PP' and according to which the device (1) is in place in the cradle or cradles (15).

26. Vessel (2) according to claim 25, wherein the guide system (18) consists of a cylindrical vertical shaft (181) that defines the geometric axis (DD') and a vertical cylindrical case (19) that is made integral with the structure (3) of the device (1) and engaged on the vertical shaft (181) with the possibility of rotation on this shaft (19) and translational movement along the latter.

27. Vessel (2) according to claim 26, wherein the structure (3) has a pivoting latitude relative to the vertical case (19) around a horizontal geometric axis that is perpendicular to the axis AA' and perpendicular to the longitudinal axis of the case (19).

28. Vessel (2) according to any of claims 22 to 27, wherein it has a projection (20) on which a support surface (200), on which the structure (3) can temporarily be supported during the change in configuration, is formed at a height that is slightly above that of the cradle or cradles (15), and wherein said support surface is combined with a first ramp surface (201) on which the structure (3) is caused to slide during its movement between said temporary support surface (200) and the cradle or cradles (15).

29. Vessel (2) according to claim 28, wherein the support surface (200) is combined with a second ramp surface (202), formed on the projection (20), on which the structure (3) of the device (1) is caused to slide between the stowed position on the bridge of the vessel (2) and the support position on the support surface (200).

30. Vessel (2) according to any of claims 22 to 29, wherein it is equipped with removable rigging that comprises a mast (24) and a sail, wherein said vessel (2) is equipped with a mast foot (26) that is provided to work with the base of the mast (24) by interlocking of shape and that is made integral with an element of the vessel (2) by a ball-joint-type connection (261), and wherein said vessel (2) is equipped with a mast support (27) that projects upward, provided for accommodating and locking the mast (24), whereby said mast support (27), at a distance from its lower end, is equipped with a fork shape (271) in which the tubular mast (24) is housed and wherein the mast (24) is locked against the mast support (27) by a halyard (28).

## Patentansprüche

1. Vorrichtung (1) zum Umformen eines Einrumpfbootes (2) in ein Mehrrumpfboot, umfassend:
- eine Tragstruktur (3), die an dem Boot (2) abnehmbar befestigbar ist, wobei diese Tragstruktur (3) eine geometrische Achse (AA') aufweist, welche, wenn die Struktur (3) im Zustand der Mehrrumpfkonfiguration ist, horizontal oder im Wesentlichen horizontal ist und die, wenn sie sich in die Horizontalebene erstreckt, einen Winkel von über 30° mit einer horizontalen, geometrischen Achse bilden kann, die sie schneidet und die in der geometrischen, vertikalen Längsebene (PP') liegt, welche die Kiellinie des Bootes (2) enthält,
- und mindestens einen seitlichen Schwimmer (4) mit einer Längsachse (FF'), die in der geometrischen Ebene liegt, welche die Kiellinie des Schwimmers enthält, wobei der Schwimmer (4) um mindestens eine geometrische Achse (BB') drehbar an der Tragstruktur befestigt ist, **dadurch gekennzeichnet, dass** die Achse (BB') die Achse (AA') schneidet und schräg zu ihr steht und der Schwimmer (4) eine erste stabile, ausgebreitete Stellung einnehmen kann, gemäß der er durch seine geometrische Längsachse (FF') parallel zur geometrischen Ebene (PP') des Bootes (2) liegt, und mit dem tiefsten Punkt seiner Kiellinie unterhalb der geometrischen Achse (BB') angeordnet ist, sowie eine zweite stabile, zusammengefaltete Stellung, die zu der vorhergehenden Stellung abgewinkelt ist.

2. Vorrichtung nach Anspruch 1, **dadurch gekennzeichnet, dass** die Achse (BB'), wenn sie sich in einer horizontale Ebene erstreckt, parallel oder im Wesentlichen parallel zu der Winkelhalbierenden des einen oder des anderen der zu 180° komplementären Winkel liegt, welche durch die Achse (AA') und die Achse (FF') in ausgebreiteter Stellung des Schwimmers (4) gebildet sind.

3. Vorrichtung nach Anspruch 1 oder Anspruch 2, **dadurch gekennzeichnet, dass** gemäß der stabilen, zusammengefalteten Stellung des Schwimmers (4), die geometrische Achse (FF') des Schwimmers (4) parallel oder im Wesentlichen parallel zu der geometrischen Achse (AA') ist.

4. Vorrichtung (1) nach einem der vorhergehenden Ansprüche, **dadurch gekennzeichnet, dass** der Schwimmer (4) in stabiler, zusammengefalteter Stellung mit dem tiefsten Punkt seiner Kiellinie oberhalb der Achse (AA') angeordnet ist.

5. Vorrichtung nach einem der vorhergehenden Ansprüche, **dadurch gekennzeichnet, dass** in Stellung der Mehrrumpfkonfiguration die Achse (AA') senkrecht zur geometrischen Ebene (PP') des Bootes (2) stehen kann und, wenn sie sich in die horizontale Ebene erstreckt, die geometrische Achse (BB') und die geometrische Achse (AA') einen Winkel bilden, der gleich oder im Wesentlichen gleich 45° ist, und die geometrische Achse (BB') bildet mit der geometrischen Achse (FF') in der ausgebreiteten Stellung des Schwimmers (4) einen Winkel von 45° oder im Wesentlichen 45°.

6. Vorrichtung (1) nach einem der vorstehenden Ansprüche, **dadurch gekennzeichnet, dass** die Tragstruktur (3) ein länglicher Arm ist, wobei die geometrische Längsachse des Armes (3) und die geometrische Achse (A, A') zusammenfallen.

7. Vorrichtung (1) nach einem der vorstehenden Ansprüche, **dadurch gekennzeichnet, dass** die Tragstruktur mit mindestens einem zylindrischen Lagerzapfen (5) versehen ist, welcher in einem Führungslager (6) eingefügt ist, das auf dem Schwimmer (4) gebildet ist, wobei die mittlere Längsachse des zylindrischen Lagerzapfens (5), die mittlere Längsachse des Führungslagers (6) und die geometrische Achse (BB') zusammenfallen.

8. Vorrichtung (1) nach einem der vorstehenden Ansprüche, **gekennzeichnet durch** einen Betätiger (7), der mit der Tragstruktur (3) und dem Schwimmer (4) fest verbunden ist und in der Lage ist, den Schwimmer (4) sowohl in ausgebreiteter als auch in zusammengefalteter Stellung anzuordnen und festzuhalten.

9. Vorrichtung (1) nach Anspruch 8, **dadurch gekennzeichnet, dass** der Betätiger (7) zwei biegsame Verbindungs-Zugteile (70, 71) umfasst, die in an der Tragstruktur (3) befestigte Führungen und an den Schwimmer (4) eingreifen, wobei der Betätiger (7) außerdem zwei Blockierelemente (8, 9) umfasst, die fest an der Tragstruktur (3) angebracht sind, um jeweils die biegsamen Verbindungs-Zugteile (70, 71) blockierend aufzunehmen, um den Schwimmer (4) in stabiler zusammengefalteter oder stabiler ausgebreiteter Stellung zu halten.

10. Vorrichtung (1) nach einem der vorstehenden Ansprüche, **gekennzeichnet durch** einen Winkelanschlag (30), gegen den der Schwimmer (4) in ausgebreiteter Stellung anschlägt.

11. Vorrichtung nach Anspruch 10, **dadurch gekennzeichnet, dass** der Anschlag (30) mit der Struktur (3) fest verbunden ist oder in diese geformt ist und dass die Oberseite (40) des Schwimmers (4) mit einer Lagerung (42) versehen ist, die dazu bestimmt ist, in ausgebreiteter Stellung des Schwimmers (4) um den Anschlag (30) angeordnet zu sein.

12. Vorrichtung (1) nach einem der vorstehenden Ansprüche, **gekennzeichnet durch** mindestens eine an der Tragstruktur (3) angelenkte Tragfläche (10), die
- eine aktive Stellung, gemäß der sie mindestens teilweise eingetaucht ist und in der Lage ist, einen Auftrieb zu erzeugen, und gemäß der sie gegen den Schwimmer (4) anschlägt,
- und eine inaktive Stellung, gemäß der sie gänzlich eingetaucht ist, einzunehmen.

13. Vorrichtung (1) nach Anspruch 12, **dadurch gekennzeichnet, dass** die Tragfläche (10) um eine geometrische Achse (CC'), die senkrecht oder im Wesentlichen senkrecht zu der Achse (AA') steht, an der Tragstruktur (3) angelenkt ist.

14. Vorrichtung (1) nach Anspruch 12 oder Anspruch 13, **gekennzeichnet durch** einen Betätiger (11), der mit der Tragstruktur (3) und der Tragfläche (10) fest verbunden ist, um die Tragfläche (10) in aktiver Stellung oder inaktiver Stellung anzuordnen und zu halten.

15. Vorrichtung (1) nach Anspruch 14, **dadurch gekennzeichnet, dass** der Betätiger (11) zwei biegsame Verbindungs-Zugteile (110, 111) umfasst, die in durch Halterungen (113) an der Tragstruktur (3) befestigte Führungen (112) eingreifen und der Tragfläche (10) gegenüberstehen und im Abstand zu der Achse (CC') an ihr befestigt sind, um entgegen dieser Achse Momente zu erzeugen, wobei der Betätiger (11) außerdem zwei Blockierelemente (12, 13) umfasst, die fest an der Tragstruktur (3) angebracht sind und mit denen die biegsamen Verbindungs-Zugteile (110, 111) blockierend zusammen wirken, um die Tragfläche (10) in stabiler, aktiver Stellung oder stabiler, inaktiver Stellung zu halten.

16. Vorrichtung (1) nach einem der Ansprüche 1 bis 11, **gekennzeichnet durch** eine Tragfläche (10), die mit dem Schwimmer (4) verbunden ist und mit diesem **durch** einen Kraftübertragungsarm (105) fest verbunden ist, wobei die Tragfläche (10), wenn der Schwimmer ausgebreitet ist, eine Stellung einnimmt, gemäß der sie zumindest teilweise eingetaucht ist und geeignet ist, den Auftrieb zu erzeugen.

17. Vorrichtung (1) nach Anspruch 16, **dadurch gekennzeichnet, dass** der Kraftübertragungsarm (105) am Schwimmer (4) durch axiales Einpassen einer in den oberen Teil des Kraftübertragungsarmes (105) eingearbeiteten Steckpassform (1050) in eine in den Schwimmer (4) eingearbeitete Buchsenpassform (400) befestigt ist.

18. Vorrichtung (1) nach Anspruch 16, **dadurch gekennzeichnet, dass** die geraden Abschnitte der Steckpassform (1050) und der Buchsenpassform (400) äquivalente Konturen aufweisen, damit die Formen einander komplementär sind, wobei die Kontur nicht kreisförmig ist.

19. Vorrichtung (1) nach Anspruch 17 oder Anspruch 18, **dadurch gekennzeichnet, dass** sich die Buchsenpassform (1050) in Bezug auf die Einführungsrichtung der Steckpassform (1050) entlang ihrer Länge zunehmend verjüngt und die Steckpassform (1050) sich von deren oberem Abschnitt zum unteren Abschnitt des Kraftübertragungsarmes (105) hin zunehmend erweitert.

20. Vorrichtung (1) nach einem der Ansprüche 17 bis 19, **dadurch gekennzeichnet, dass** die Form der Passbuchse (400) den Schwimmer (4) ganz durchquert und dass die Steckpassform (1050), wenn sie in der Buchsenpassform (400) platziert ist, durch ihren oberen Abschnitt einen Vorsprung oberhalb des Schwimmers (4) bildet und dass dieser vorstehende Abschnitt zum Zusammenwirken mit einem herausnehmbaren Blockiermittel (1051) bestimmt ist, welches einem Abwärtsgleiten der Steckpassform (1050) in der Buchsenpassform (400) entgegenwirkt.

21. Vorrichtung (1) nach einem der vorstehenden Ansprüche, **dadurch gekennzeichnet, dass** sie mit zwei seitlichen Schwimmern (4) versehen ist, wobei eine Tragfläche (10) jedem Schwimmer (4) zugeordnet sein kann.

22. Boot (2), **dadurch gekennzeichnet, dass** es mit mindestens einer Vorrichtung (1) nach einem der vorstehenden Ansprüche ausgestattet ist.

23. Boot (2) nach Anspruch 22, **dadurch gekennzeichnet, dass** es oberhalb oder auf Höhe der Brücke mit mindestens einem Träger (15) ausgestattet ist, um in Mehrrumpfkonfiguration mindestens eine auf der Tragstruktur (3) der Vorrichtung eingearbeitete Auflage (16) mit komplementärer Form formschlüssig und befestigt aufzunehmen, wobei die Struktur (3), wenn sie in dem Träger angeordnet und fixiert ist, in letzterem in Translationsrichtung und Rotationsrichtung festgekeilt ist in den drei Raumachsen bezüglich des Trägers (15).

24. Boot (2) nach Anspruch 23, **dadurch gekennzeichnet, dass** die Form des Trägers (15) und die Form der Auflage (16) nicht zylindrisch sind und dass der Träger (15) mit mindestens einem Anschlag (17) versehen ist, der einen Vorsprung bildet, in Bezug auf und/oder gegen den die entsprechende seitliche Seite der Auflage (16) positioniert ist.

25. Boot (2) nach einem der Ansprüche 22 bis 24, **dadurch gekennzeichnet, dass** es mit einem Führungssystem (18) ausgestattet ist zur Rotation und Translation der Vorrichtung (1) um und entlang einer vertikalen geometrischen Achse (DD') zwischen einer auf der Brücke des Bootes (2) zusammengefalteten Stellung, gemäß der die geometrische Achse der Struktur (3) der Vorrichtung (1) zu der geometrischen Ebene (PP') des Bootes (2) parallel ist oder mit ihr zusammenfällt, und einer Stellung, gemäß der die Achse (AA') der Struktur (3) der Vorrichtung (1) senkrecht zu der geometrischen Ebene (PP') steht und gemäß der die Vorrichtung (1) in dem oder den Träger(n) (15) eingesetzt ist.

26. Boot (2) nach Anspruch 25, **dadurch gekennzeichnet, dass** das Führungssystem (18) aus einem vertikalen, zylindrischen Arm (181), der die geometrische Achse (DD') bestimmt, und aus einem zylindrischen Futteral (19) besteht, das mit der Struktur (3) der Vorrichtung (1) fest verbunden ist, und auf dem vertikalen Arm (181) angreift mit der Möglichkeit der Rotation auf diesem Arm (19) und der translatorischen Bewegung entlang desselben.

27. Boot (2) nach Anspruch 26, **dadurch gekennzeichnet, dass** die Struktur (3) eine Schwenkweite gegenüber dem vertikalen Futteral (19) um eine geometrische, horizontale Achse aufweist, die senkrecht zu der Achse AA' und normal zu der Längsachse des Futterals (19) steht.

28. Boot (2) nach einem der Ansprüche 22 bis 27, **dadurch gekennzeichnet, dass** es eine Erhebung (20) aufweist, auf der gemäß eines im Vergleich zu dem oder den Träger(n) (15) gößeren Höhenniveaus eine Auflagefläche (200) gebildet ist, auf der die Struktur (3) während des Konfigurationswechsels zeitweilig aufliegen kann, und dass die Auflagefläche mit einer ersten Rampenfläche (201) verbunden ist, auf der die Struktur (3) während deren Bewegung zwischen der Fläche (200) zum zeitweiligen Aufliegen und dem oder den Träger(n) (15) zum Gleiten gebracht wird.

29. Boot (2) nach Anspruch 28, **dadurch gekennzeichnet, dass** die Auflagefläche (200) mit einer zweiten, auf der Erhebung (20) gebildeten Rampenfläche (202) verbunden ist, auf der die Struktur (3) der Vorrichtung (1) zum Gleiten zwischen der eingeräumten Stellung auf der Bootsbrücke und der Auflagestellung auf der Auflagefläche (200) gebracht wird.

30. Boot (2) nach einem der Ansprüche 22 bis 29, **dadurch gekennzeichnet, dass** es mit einer abnehmbaren, einen Mast und ein Segel umfassenden Takelage ausgestattet ist, dass das Boot (2) mit einem Mastfuß versehen ist zum formschlüssigen Zusammenwirken mit der Mastbasis, welcher durch eine kugelgelenkartige Verbindung (261) an einem Bauteil des Bootes (2) fest angebracht ist, und dass das Boot (2) mit einer Maststütze (27) versehen ist, die nach oben ragt, um den Mast (24) blockierend aufzunehmen, wobei die Maststütze (27) in Abstand zu deren unterem Ende mit einer Gabelform (271) versehen ist, in der der rohrförmige Mast (24) liegt, und dass der Mast (24) gegen die Maststütze (27) durch ein Tau (28) blockiert ist.
